# EUROPÄISCHE PATENTANMELDUNG

(11) **EP 2 957 196 A1**
(43) Veröffentlichungstag der Anmeldung: **23.12.2015**
(21) Anmeldenummer: 15001817.4
(22) Anmeldetag: 19.06.2015
(51) Int. Cl.: A47F 5/08, B25H 3/04

(54) **VORRICHTUNG ZUM HALTEN VON GERÄTEN, WIE WERKZEUGE UND DGL. MIT EINEM HALTER UND EINEM TRÄGERELEMENT**

(30) Priorität: 20.06.2014 DE 202014005088 U
(71) Anmelder: Leuschen, Wolfgang, 71735 Eberdingen (DE)
(72) Erfinder: Leuschen, Wolfgang, D - 71735 Eberdingen (DE); Leuschen, Verena, D - 71735 Eberdingen (DE); Leuschen, Thomas, D - 71735 Eberdingen (DE)

(57) **Zusammenfassung**

Die Erfindung betrifft eine Vorrichtung zum Halten von Geräten, wie Werkzeuge und dgl. mit einem Halter (10) und einem mit horizontal und/oder vertikal mit Rasteraufnahmen (21) in einheitlicher Rasterteilung versehenen Trägerelement (20), wobei der Halter (10) einen Grundkörper (15) aufweist, der auf seiner Vorderseite mindestens ein Geräteaufnahmeelement (30) und auf seiner Rückseite mindestens zwei auf Rasteraufnahmen (21) des Trägerelements (20) ausgerichtete Befestigungselemente (11) trägt und wobei die Befestigungselemente (11) des Halters (10) den Halter (10) mit dem Trägerelement (20) verbinden. Damit der Halter (10) allein durch manuelle Handhabungen ohne zusätzliche Befestigungselemente und ohne zusätzliche Montagearbeit mit Werkzeugen mit dem Trägerelement (20) verbunden werden kann, ist nach der Erfindung vorgesehen, dass mindestens ein Befestigungselement des Halters und/oder eine Rasteraufnahme (21) des Trägerelements (20) als elastische Rastfeder (12,22) ausgebildet ist und dass der Halter (10) damit form- und/oder kraftschlüssig mit dem Trägerelement (20) verbindbar und durch manuelle Verformung der Rastfeder (12,22) wieder vom Trägerelements (20) abnehmbar ist.

## Beschreibung

Die Erfindung betrifft eine Vorrichtung zum Halten von Geräten, wie Werkzeuge und dgl. mit einem Halter und einem horizontal und/oder vertikal mit Rasteraufnahmen versehenen Trägerelement nach dem Oberbegriff des Anspruches 1.
Bei den bekannten Vorrichtungen dieser Art weist der Halter einen Grundkörper auf, der auf seiner Vorderseite mindestens ein Geräteaufnahmeelement und auf seiner Rückseite mindestens zwei auf Rasteraufnahmen des Trägerelements ausgerichtete Befestigungselemente trägt. Die Befestigungselemente des Halters verbinden den Halter mit den Rasteraufnahmen des Trägerelements. In der einfachsten Form sind die Befestigungselemente des Halters als Einhängehaken ausgebildet, die In die Rasteraufnahmen des Trägerelements einführbar und einhängbar sind. Dabei ist die Einhängerichtung vertikal nach unten gerichtet. Diese Befestigungsart ist jedoch nicht sicher, da der Halter durch einen Stoß in Gegenrichtung sich unbeabsichtigt auch wieder von dem Trägerelement lösen kann.

Diesen Nachteil versucht das DE 81 08 745.4 U1 dadurch zu vermeiden, dass der Halter im Bereich eines Einhängehakens eine Gewindeaufnahme für eine Sicherungsschraube aufweist, die nach dem Einhängen des Halters In die Gewindeaufnahme eingeschraubt wird und so den Halter unlösbar mit dem Trägerelement verbindet. Dies bedingt jedoch am Einsatzort der Vorrichtung eine zusätzliche Sicherungsschraube für Jeden Halter, die über zusätzliche Montagarbeiten mit den eingehängten Haltern verbunden werden müssen.

Aus der DE 10 2012 011 023 A1 Ist eine Verbindung zum Halten von Geräten, wie Werkzeuge und dgl. bekannt, bei dem ein Halter mit einem Trägerelement verbindbar ist. Dabei weist der Halter zwei obere horizontal benachbarte Einhängehaken und zwei untere beabstandete Aufnahmen auf. Der Halter trägt Werkzeughaltestäbe auf und in die unteren Aufnahmen des Halters sind Spreizstifte einrastbar, die mit vier nach allen vier Richtungen abstehenden Rastfedern versehen sind. Der Halter ist nur dann fest mit dem Trägerelement verbunden, wenn der Spreizstift fest in der Aufnahme des Halters und den deckungsgleichen Befestigungsaufnahmen des Trägerelementes eingerastet ist. Für eine derartige Vorrichtung sind neben dem Halter und dem Trägerelement zusätzliche Spreizstifte erforderlich.

Die DE 20 2010 016 696 U1 zeigt einen Halter zur Aufbewahrung von Arbeitsmitteln wie Werkzeuge und dgl., der an einer Loohwand festlegbar ist. Dabei sind in dem Halter zwei Anlageelemente In entgegengesetzter Richtung zueinander mit einer Vorspannung einer Feder beaufschlagbar. Die Anlageelemente können dabei als Einhängehaken ausgebildet sein, die mit einer Zug- oder Druckfeder in zwei Aufnahmen des Trägerelementes gehalten werden. Auch diese Vorrichtung benötigt eine Feder als zusätzliches Befestigungselement. Fehlt die Feder, dann ist der Halter nicht mehr am Trägerelement festgelegt.

Ähnlich Ist auch die Vorrichtung nach der DE 2149346 A1 aufgebaut. Auch hier sind im Halter zwei Einhängehaken als Befestigungselemente mittels einer Feder in der Haltestellung festgelegt. Diese Vorrichtung hat dieselben Mängel wie die Vorrichtung nach der DE 20 2010 016 898 U1.

Aus der DE 76 16 486 U1 ist eine Haltevorrichtung bekannt, bei der ein Halter verwendet ist, der das Werkezeug überspannt und mit vier Rastfedern in zwei Rasteraufnahmen der Lochplatte festlegt. Dabei sind die Verbindungen über die Rastfedern reine Rastverbindungen, die bei größerem Werkzeuggewicht sich auch unbeabsichtigt wieder lösen können. Es ist daher keine eindeutige Festlegung des Werkezeuges gegeben.

Es ist Aufgabe der Erfindung, eine Vorrichtung der eingangs erwähnten Art so weiterzuentwickeln, dass der Halter allein durch einfache, manuell durchführbare Handhaltungen fest und unverlierbar mit dem Trägerelement verbindbar und wieder vom Trägerelement abnehmbar ist. Dabei sollen keine zusätzlichen Befestigungselemente und keine zusätzlichen Montagearbeiten erforderlich sein.

Die gestellte Aufgabe wird durch die Merkmale des Anspruches 1 gelöst.
Dies wird dadurch erreicht, dass mindestens ein Befestigungselement des Halters und/oder eine Rasteraufnahme des Trägerelements als elastische Rastfeder ausgebildet ist und dass der Halter damit form- und/oder kraftschlüssig mit dem Trägerelement verbindbar ist und durch manuelle Verformung der Rastfeder wieder vom Trägerelement abnehmbar ist.

Die elastische Rastfeder des Halters oder der Rasteraufnahme des Trägerelements ermöglicht, dass der Halter allein durch manuelle Handhabungen mit dem Trägerelements so verbindbar ist, dass er unverstellber am Trägerelement gehalten ist. Selbst Stöße oder dgl. können den Halter nicht mehr von dem Trägerelement unbeabsichtigt lösen. Durch ebenso einfache manuelle Verformung der Rastfeder kann der Halter wieder vom Trägerelement abgenommen werden, ohne dass dafür ein zusätzliches Befestigungselement erforderlich ist.

Vorteilhafte Ausbildungen der Rastfedern und Befestigungselemente des Halters können den Unteransprüchen entnommen werden. Dabei gibt es eine Vielzahl von Befestigungsmöglichkeiten.
So kann die Rastfeder an dem Halter oder dem Trägerelement angebracht sein.
Es kann aber auch die Rastfeder an einem elastischen Halter oder einem elastischen Trägerelement einstückig angeformt sein.
Die Rastfeder kann jedoch auch aus dem Grundkörper des Halters oder dem Trägerelement im Bereich der Rasteraufnahmen ausgestanzt und ausgebogen sein, wobei die Rastfeder an die horizontale Abmessung der Rasteraufnahmen des Trägerelements angepasst ist.

Eine sichere Befestigungsart mit form- und/oder kraftschlüssiger Verbindung zwischen Halter und Trägerelement ist dabei dadurch erreicht, dass die Befestigungsaufnahmen des Halters zum Teil als Einhängehaken und zum Teil als Rastfedern ausgebildet sind, dass die Einhängehaken des Halters in die Rasteraufnahmen des Trägerelements einführbar und durch Verstellen des eingeführten Halters an dem Trägerelement an diesem einhängbar ist und dass der Halter über die Rastfeder des Halters oder des Trägerelements am Trägerelement einrastbar und unverstellbar festlegbar ist.

Dabei ist grundsätzlich vorgesehen, dass der vertikale Schenkel des als Einhängehaken ausgebildeten Befestigungselementes des Halters kürzer ist als die zugeordnete Abmessung der Rasteraufnahme des Trägerelements.

Eine weitere vorteilhafte Ausgestaltung der Befestigungsart ist dadurch gekennzeichnet, dass die die Befestigungselemente des Halters alle als Rastfedern ausgebildet sind, die mit ihren Rastschenkeln gegeneinander oder auseinander gerichtet und direkt in die Rasteraufnehmen des Trägerelements einrastbar und festlegbar sind.

Für die Rastfedern ist eine weitere Ausgestaltung von Vorteil, die dadurch gekennzeichnet ist, dass die Rastfedern des Halters oder des Trägerelements über eine Rastnut in eine Rastschräge übergehen, die kürzer ist als die zugeordnete Abmessung der Rasteraufnahmen des Trägerelements und dass die Rastschräge der Rastfeder zum Auslösen der Rastverbindung und zur Wiederabnahme des Halters vom Trägerelement dient. Die Verformung der Rastfeder kann durch Druck auf die Rastschräge der Rastfeder erreicht und die Abnahme des Halters von dem Trägerelement gesichert werden.

Die Rastfeder des Halters kann auch mit einem Auslöseansatz an der Vorderseite des Halters vorstehen und mit einer Rastschräge in die zugeordnete Rasteraufnahme des Trägerelements eingeführt sein. Die Rastschräge der Rastfeder des Halters hintergreift dabei die Oberkante oder die Unterkante der zugeordneten Rasteraufnahme des Trägerelements.

Eine weitere Verbindungsart sieht vor, dass die Rastfeder des Halter am Ende der Rastschräge In der Breite durch Ansätze verbreitet Ist, deren horizontale Abmessung auf die Diagonal-Abmessung der quadratischen Rasteraufnahmen des Trägerelements abgestimmt ist, dass die Rastfeder in einer um 45° verdrehten Stellung in die Rasteraufnahme des Trägerelements einführbar und vertikal ausrichtbar ist und dass über ein als Einhängehaken ausgebildetes Befestigungselement des Halters dieser an dem Trägerelement festlegbar ist.

Die Befestigungsart kann auch so ausgebildet sein, dass der Halter zwei als Einhängehaken ausgebildete Befestigungselemente trägt, die in Rasteraufnahmen des Trägerelements einhängbar sind, dass die zugeordneten Rasteraufnahmen des Trägerelements zwei Rastfedern tragen, die an der Vorderseite des Trägerelements vorstehen und zum einen einen oberen Rastanschlag bilden und dass die untere Rastfeder unter Federspannung an dem Grundkörper des Halters anliegt und den Halter am Trägerelement festlegt.

Die Befestigungs- und Verbindungsart zwischen dem Halter und dem Trägerelement ist nicht auf diese beschriebenen Ausführungsbeispiele beschränkt, bei denen der Halter nur zwei Befestigungselemente in Form einer Rastfeder und/oder eines Einhängehakens aufweist. Es kann vielmehr auch vorgesehen sein, dass der Halter mehr als ein Paar von Befestigungselementen aufweist, die vertikal in einem Abstand von einer oder mehreren Rasterteilungen des Trägerelementes angeordnet sind und dass die vertikalen Paare von Befestigungselementen des Halters horizontal in einem Abstand von einer oder mehreren Rasterteilungen des Trägerelementes angeordnet sind.

Die vertikalen Paare von Befestigungselementen des Halters können dabei in den verschiedenen, gezeigten Ausführungen ausgebildet sein.

Die Erfindung wird anhand der beiliegenden Zeichnungen an verschiedenen Ausführungsbeispielen näher erläutert. Es zeigen:
- Fig. 1: In Perspektive einen Halter mit zwei Einhängehaken und einer am Halter angebrachten Rastfeder,
- Fig. 2: In Perspektive einen Halter, der über einen Einhängehaken an einem Trägerelement einführbar und einhängbar Ist, wobei eine Rastfeder am Trägerelement einrastbar und eine unverdrehbare Verbindung herstellt,
- Fig. 3: im Längsschnitt entlang der Linie II-II der Fig. 2 den mit dem Trägerelement verbundenen Halter,
- Fig. 4: in Perspektive einen Halter, der über ein als Einhängehaken ausgebildetes Befestigungselement an einer oberen Rasteraufnahme des Trägerelements vertikal einhängbar ist, wobei das untere Befestigungselement aus zwei horizontal ausgerichteten Rastfedern besteht, die die vertikalen Kanten der zugeordneten Rasteraufnahme des Trägerelements hintergreifen,
- Fig. 5: im horizontalen Schnitt entlang der Linie IV-IV der Fig. 4 den Teil der Verbindung im Bereich der Rastfedern,
- Fig. 6: in Perspektive einen Halter, der über einen oberen Einhängehaken in eine obere Rasteraufnahme des Trägerelements einhängbar ist und der sich über eine Rastfeder des Halters, die In die untere Rasteraufnahme des Trägerelements eingeführt ist und sich auf der Rückseite des Trägerelements abstützt,
- Fig. 7: im Längsschnitt entlang der Linie VI-VI der Fig.6 die Verbindung des Halters an dem Trägerelement,
- Fig. 8: in Perspektive einen Halter, der mit einem oberen Einhängehaken in eine Rasteraufnahme des Trägerelements einhängbar und mit einer Rastfeder in eine zugeordnete Rasteraufnahme des Trägerelements einführbar ist und sich an der Rückseite des Trägerelements abstützt, wobei die Rastfeder in der Breite an die Abmessung der vorzugsweise quadratischen Rasteraufnahme des Trägerelements angepasst ist,
- Fig. 9: im Längsschnitt entlang der Linie VIII-VIII der Fig. 8 die Verbindung zwischen dem Halter und dem Trägerelement,
- Fig. 10: in Perspektive einen Halter mit zwei Einhängehaken, wobei das Trägerelement Rastfedern aufweist, wobei eine an der Vorderseite des Trägerelements vorsteht und ein oberes Anschlagelement bildet,
- Fig. 11: im Längsschnitt entlang der Linie X-X der Fig. 10 die Verbindung zwischen dem Halter und dem Trägerelement,
- Fig. 12: einen Halter mit zwei Rastfedern, die direkt in zwei zugeordnete Rasteraufnahmen des Trägerelements einrastbar sind,
- Fig. 13: im Längsschnitt entlang der Linie XII-XII nach Fig. 12 die Verbindung des Halters an dem Trägerelement,
- Fig. 14: eine Alternative zur Ausrichtung der Rastfedern des Halters nach Fig. 12 und
- Fig. 15: den Längsschnitt entlang der Linie XIV-XIV nach Fig. 14, der die Verbindung zwischen dem Halter und dem Trägerelement darstellt.

Wie Fig. 1 zeigt kann der Halter 10 über zwei als Einhängehaken ausgebildete Befestigungselemente 11 in zwei vertikal angeordnete Rasteraufnahmen 21 des Trägerelements 20 eingeführt und durch Absenkung In den Rasteraufnahmen 21 eingeklingt werden. Die Rastfeder 12 ist als getrenntes elastisches Teil mit einem Halter 10 verbunden oder einstückig mit einem elastischen Haken hergestellt. Zudem ist am Halter 10 eine auf der Vorderseite des Halters 10 mit einem Auslöseansatz 12 vorstehende Rastfeder 12 versehen, die auf der Rückseite des Halters 10 mit dieser Rastschräge die Oberkante der unteren Rasteraufnahme 21 des Trägerelements 20 hintergreift. Der Halter 10 trägt auf seinem Grundkörper 15 ein nach vorne abstehendes Geräteaufnahmeelement 30, z.B. in Form eines Hakens oder zwei Klemmfedern.
Das Trägerelement 20 kann an den vertikalen Seiten mit Einhängehaken 25 versehen sein, die an den horizontalen Drähten eines Drahtgitters 40 einhängbar sind.
Zudem sind an dem Trägerelement 20 Rastfedern 26 angebracht, die die Unterseite eines horizontalen Drahtes des Drahtgitters 40 hintergreifen, wobei das Endtell der Rastfeder 26 als Rastschräge und der an der Vorderseite des Trägerelements 20 vorstehende Teil der Rastfeder 26 als Auslöseelement für die Rastverbindung und Aufhebung der Verbindung zwischen dem Trägerelement 20 und dem Drahtgitter 40 ausgebildet sind. Beim Ausstanzen und Ausblegen des als Einhängehaken ausgebildeten Befestigungselementes 11 und der Rastfeder 12 entstehen Aussparungen 14 im Grundkörper 15 des Halters 10.

Bei dem Ausführungsbeispiel nach Fig. 2 und 3 wird der Halter 10 mit dem oberen als Einhängehaken befestigten Befestigungselement 11, der mit seinem vertikalen Schenkel kürzer ist als die zugeordnete Abmessung der Rasteraufnahme 21 in dem Trägerelement 20, in eine Rasteraufnahme 21 des Trägerelements 20 eingeführt und durch Absenkung des Halters 10 nach unten an der Unterkante der Rasteraufnahme 21 eingehängt.
Die Rastfeder 12 wird dann in die zugeordnete Rasteraufnahme 21 des Trägerelements 20 eingerastet. Dabei läuft die Rastfeder 12, die von dem Grundkörper 15 des Halters 10 ausgeht und über eine Rastnut für das Trägerelement 20 in eine Rastschräge ausläuft die kürzer ist als die vertikale Abmessung der Rasteraufnahme. Die Rastschräge der Rastfeder 12 ist als Betätigungselement zur Auflösung der Rastverbindung und zum Abnehmen des Halters 10 vom Trägerelement 20 verwendbar, falls die Rastfeder 12 von der Rückseite des Trägerelements 20 zugänglich ist.

Wie die Fig. 4 und 5 zeigen, kann die Rastverbindung auch zwei Rastfedern 12 umfassen, die beide in eine Rasteraufnahme 21 des Trägerelements 20 einrastbar sind. Dabei können die Rastfedern 12 die senkrechten Kanten der Rasteraufnahme 21 hintergreifen, wobei die Rastfedern 12 wieder vom Grundkörper 15 des Halters 10 ausgehen und über eine Rastnut für das Trägerelement 20 in eine Rastschräge auslaufen.

Bei dem Ausführungsbeispiel nach Fig. 6 und 7 Ist die Rastfeder 12 des Halters 10 einer unteren Rasteraufnahme 21 zugeordnet und in diese diagonal einführbar. Das obere Befestigungselement 11 ist wieder als Einhängehaken ausgebildet. Nach dem Einhängen des Halters 10 an der Unterseite der oberen Rasteraufnahme 21 legt sich die Rasterfeder 12 mit seiner Rastschräge unter Federkraft an der Unterkante der unteren Rasteraufnahme 21 an. Das Ende der Rastfeder 12 ist erweitert, wie der Teil 13 zeigt. Dieser Teil 13 ist auf die diagonale Abmessung d der Rasteraufnahme 21 angepasst, während die Breite der Rastfeder 12 außerhalb des erweiterten Teils 13 der Breite b der Rasteraufnahme 21 entspricht.

Das Ausführungsbeispiel nach Fig. 8 und 9 zeigt einen Halter 10, der ähnlich ausgebildet ist, wie der Halter 10 nach den Fig. 6 und 7. Der Unterschied besteht nur darin, dass die Rastfeder 12 auf seiner ganzen Längsabmessung eine Breite aufweist, die der Breite der quadratischen Rasteraufnahmen 21 des Trägerelements 20 entspricht. Dies führt dazu, dass das Einführen der Rastfeder 12 in die Rasteraufnahme 21 keine Verdrehung um 45° gegenüber der Vertikalen voraussetzt. In der hergestellten Verbindung zwischen dem Halter 10 und dem Trägerelement 20 ändert sich nur der Ort der Verklemmung.

Bei dem Ausführungsbeispiel nach Fig. 10 und 11 weist der Halter 10 zwei Einhängehaken als Befestigungselemente 11 auf, die auf der Rückseite des Halters 10 ausgebogen sind und einen auf die Dicke des Trägerelements 20 angepassten Abstand zur Rückseite des Halters 10 einnehmen. Das Trägerelement 20 ist in den beiden zugeordneten Rasteraufnahmen 21 mit jeweils einer Rastfeder 22 versehen, die ausgestanzt und auf die Vorderseite des Trägerelements 20 ausgebogen sind. Die obere Rastfeder 22 ist als Rastschräge ausgebildet und legt sich nach dem Einrasten des Halters 10 am Trägerelement 20 als Begrenzungsanschlag an der Oberseite des Grundkörpers 15 des Halters 10 an. Die untere Rastfeder 22 legt sich mit einem Endtell unter Federspannung an der Rückseite des Grundkörpers 15 des Halters 10 an.

In dem Ausführungsbeispiel nach Fig. 12 und 13 ist ein Halter 10 mit zwei Rastfedern 12 versehen, während das Trägerelement 20 unveränderte Rasteraufnahmen 21 trägt. Dabei sind die Rastfedern 12 vom Grundkörper 15 des Halters 10 ausgehend mit einer Rastnut und einer Rastschräge versehen.
Die Rastfedern 12 sind so angeordnet, dass die obere Rastfeder 12 mit seiner Rastnut die Oberkante der oberen Rasteraufnahme 21 des Trägerelements 20 und die untere Rastfeder 12 mit seiner Rastnut die Unterkante der unteren Rasteraufnahme 21 des Trägerelements 20 aufnimmt. Die Rastschrägen der beiden Rastfedern 12 führen beim Einrasten des Halters 10 am Trägerelement 20 zu einer zueinander gerichteten Auslenkung der Rastfedern 12, so dass sie an den genannten Kanten der Rasteraufnahmen 21 des Trägerelements 20 einrasten können.

Das Ausführungsbeispiel nach den Fig. 14 und 15 ist dem Ausführungsbeispiel nach den Fig. 12 und 13 ähnlich. Die beiden Rastfedern 12 des Halters 10 sind so angeordnet, dass die obere Rastfeder 12 beim Einrasten mit seiner Rastnut die Unterkante der oberen Rasteraufnahme 21 und die untere Rastfeder 12 mit seiner Rastnut die Oberkante der unteren Rasteraufnahme 21 des Trägerelements 20 aufnimmt. Beim Rastvorgang werden die beiden Rastfedern 12 durch ihre Rastschrägen voneinander weg ausgelegt und rasten nach dem Einrasten des Halters 10 am Trägerelement 20 federnd in ihre Ausgangsstellung zurück.

Die Ausführungsbeispiele sind an einem Halter 10 mit zwei Befestigungselementen auf seiner Rückseite beschrieben. Es ist jedoch auch möglich, dass der Halter 10 mehrere Befestigungselemente trägt, die im Abstand von einer oder mehreren Rasterteilungen der Rasteraufnahmen 21 des Trägerelements 20 angeordnet sind. Zudem können die Befestigungselemente am Halter 10 horizontal in einem Abstand von einer oder mehreren Rasterteilungen der Rasteraufnahmen 21 des Trägerelements 20 angeordnet sein.

Darüber hinaus ist es möglich, den Halter 10 abweichend von der vertikalen Ausrichtung auch um 90° nach der linken oder rechten Seite verdreht mit dem Trägerelement 20 zu verbinden. In dem Falle, wenn das Trägerelement 20 zwei Rastfedern 12 trägt, ist auch das Trägerelement 20 entsprechend zu verdrehen.

## Patentansprüche

1. Vorrichtung zum Halten von Geräten, wie Werkzeuge und dgl. mit einem Halter (10) und einem horizontal und/oder vertikal mit Rasteraufnahmen (21) in einheitlicher Rasterteilung versehenen Trägerelement (20), wobei der Halter (10) einen Grundkörper (15) aufweist, der auf seiner Vorderseite mindestens ein Geräteaufnahmeelement (30) und auf seiner Rückseite mindestens zwei auf Rasteraufnahmen (21) des Trägerelements (20) ausgerichtete Befestigungselemente (11) trägt und wobei die Befestigungselemente (11) des Halters (10) den Halter (10) mit dem Trägerelement (20) verbinden, **dadurch gekennzeichnet, dass** mindestens ein Befestigungselement (11) des Halters (10) und/oder eine Rasteraufnahme (21) des Trägerelements (20) als elastische Rastfeder (12,22) ausgebildet sind und dass der Halter (10) damit form- und/oder kraftschlüssig mit dem Trägerelement (20) verbindbar und durch manuelle Verformung der Rastfeder (12,22) vom Trägerelement (20) wieder abnehmbar ist.

2. Vorrichtung nach Anspruch 1, **dadurch gekennzeichnet, dass** die Rastfeder (12,22) an dem Halter (10) oder dem Trägerelement (20) angebracht ist.

3. Vorrichtung nach Anspruch 1, **dadurch gekennzeichnet, dass** die Rastfeder (12,22) an einem elastisch federnden Halter (10) oder einem elastisch federnden Trägerelement (20) einstückig angeformt ist.

4. Vorrichtung nach Anspruch 1 bis 3, **dadurch gekennzeichnet, dass** die Rastfeder (12,22) aus dem Grundkörper (15) des Halters (10) oder dem Trägerelement (20) im Bereich der Rasteraufnahme (21) des Trägerelements (20) ausgestanzt und ausgebogen ist, wobei die Rastfeder (12,22) an die horizontale und/oder vertikale Abmessung der Rasteraufnahme (21) des Trägerelements (20) angepasst ist.

5. Vorrichtung nach Anspruch 1, **dadurch gekennzeichnet, dass** die Befestigungselemente (11) des Halters (10) zum Teil als Einhängehaken (11) und zum Teil als Rastfeder (12) ausgebildet sind, dass die als Einhängehaken ausgebildeten Befestigungselemente (11) des Halters (10) in die Rasteraufnahmen (21) des Trägerelements (20) einführbar und durch Verstellen des eingeführten Halters (10) an dem Trägerelement (20) an diesem einhängbar sind und dass der Halter (10) über die Rastfeder (12,22) des Halters (10) oder des Trägerelements (20) am Trägerelement (20) diagonal einführbar, einrastbar und unverstellbar festlegbar ist.

6. Vorrichtung nach Anspruch 1 bis 5, **dadurch gekennzeichnet, dass** der vertikale Schenkel der als Einhängehaken ausgebildeten Befestigungselemente (11) des Halters (10) kürzer ist als die zugeordnete Abmessung der Rasteraufnahme (21) des Trägerelements (20).

7. Vorrichtung nach Anspruch 1, **dadurch gekennzeichnet, dass** die Befestigungselemente (11) des Halters (10) alle als Rastfedern (12) ausgebildet sind, die mit ihren Rastschenkeln gegeneinander oder auseinander gerichtet und direkt in die Rasteraufnahmen (21) des Trägerelements (20) einrastbar und festlegbar sind.

8. Vorrichtung nach Anspruch 1, **dadurch gekennzeichnet, dass** die Rastfedern (12,22) des Halters (10) oder des Trägerelements (20) über eine Rastnut in eine Rastschräge übergehen, die kürzer ist als die zugeordnete Abmessung der Rasteraufnahme (21) des Trägerelements (20) und dass die Rastschräge der Rastfeder (12,22) zum manuellen Auslösen der Rastverbindung und Abnehmen des Halters (10) vom Trägerelement (20) dient, falls die Rastfeder (12) von der Rückseite des Trägerelements (20) zugänglich ist.

9. Vorrichtung nach Anspruch 1, **dadurch gekennzeichnet, dass** die Rastfeder (12,22) des Halters (10) mit einem Auslöseansatz an der Vorderseite des Halters (10) vorsteht und mit einer Rastschräge in die zugeordnete Rasteraufnahme (21) des Trägerelements (20) eingeführt ist und dass die Rastschräge der Rastfeder (12) des Halters (10) die Oberkante oder die Unterkante der zugeordneten Rasteraufnahme (21) des Trägerelements (20) hintergreift.

10. Vorrichtung nach Anspruch 9, **dadurch gekennzeichnet, dass** die Rastfeder (12) des Halters (10) am Ende der Rastfeder in der Breite durch Ansätze (13) verbreitert ist, deren horizontale Abmessung auf die Diagonal-Abmessung der quadratischen Rasteraufnahmen (21) des Trägerelements (20) abgestimmt ist, dass die Rastfeder (12) in einer um 45° verdrehten Stellung in die Rasteraufnahme (21) des Trägerelements (20) einführbar und vertikal ausrichtbar ist und dass über einen als Einhängehaken ausgebildeten Befestigungselement (11) des Halters (10) dieser an dem Trägerelement (20) festlegbar ist.

11. Vorrichtung nach Anspruch 1, **dadurch gekennzeichnet, dass** der Halter (10) als Einhängehaken ausgebildete Befestigungselemente (11) trägt, die in Rasteraufnahmen (21) des Trägerelements (20) einhängbar sind, dass die zugeordneten Rasteraufnahmen (21) des Trägerelements (20) zwei Rastfedern (22) tragen, die an der Vorderseite des Trägerelements (20) vorstehen und zum einen einen oberen Rastanschlag (16) bilden und dass die untere Rastfeder (22) unter Federspannung an dem Grundkörper (15) des Halters (10) anliegt und den Halter (10) am Trägerelement (20) festlegt.

12. Vorrichtung nach Anspruch 11, **dadurch gekennzeichnet, dass** der Halter (10) mehr als zwei Befestigungselemente (11) aufweist, die horizontal und/oder vertikal in einem Abstand von einer oder mehreren Rasterteilungen des Trägerelementes (20) angeordnet sind.
